# EUROPÄISCHE PATENTSCHRIFT

(11) **EP 0 638 499 B1**
(45) Veröffentlichungstag und Bekanntmachung des Hinweises auf die Patenterteilung: **29.05.1996**
(21) Anmeldenummer: 94110785.6
(22) Anmeldetag: 12.07.1994
(51) Int. Cl.: B65H 19/18

(54) **Verfahren und Vorrichtung zum Verbinden von Matieralbahnen, insbesondere aus Verpackungsmaterial**
Method and device for joining webs of material, in particular packaging material
Méthode et dispositif pour relier des bandes de matière, en particulier de matière d'emballage

(30) Priorität: 03.08.1993 DE 4325944
(43) Veröffentlichungstag der Anmeldung: 15.02.1995
(73) Patentinhaber: Focke & Co. (GmbH & Co.), D-27283 Verden (DE)
(72) Erfinder: Focke, Heinz, D-27283 Verden (DE); Gosebruch, Harald, Dr., D-27283 Verden (DE); Buse, Henry, D-27374 Visselhövede (DE)
(74) Vertreter: Bolte, Erich, Dipl.-Ing.

(56) Entgegenhaltungen:
- EP-A- 0 299 181
- DE-A- 3 144 786
- PATENT ABSTRACTS OF JAPAN vol. 7, no. 71 (M-202) (1216) 24. März 1983 & JP-A-57 212 020 (SHOWA DENSEN DENRAN K.K.)

## Beschreibung

Die Erfindung betrifft ein Verfahren zum Verbinden von Materialbahnen aus Verpackungsmaterial, nämlich eines Bahnanfangs einer als Bobine - Neubobine - gewickelten Materialbahn - Neubahn - mit einem Bahnende einer von einer anderen Bobine - Ablaufbobine - ablaufenden Materialbahn - Ablaufbahn -, wobei der Bahnanfang der Neubahn durch ein Abziehorgan in einen Bereich eines Verbindungsaggregats bewegt wird und im Bereich des Verbindungsaggregats mit dem Bahnende der Ablaufbahn durch Kleben oder dergleichen verbunden wird. Weiterhin betrifft die Erfindung eine Vorrichtung zur Durchführung des Verfahrens.

Ein solches Verfahren und eine Vorrichtung gemäß dem Oberbegriff des Anspruchs 3 sind bekannt aus der EP-A-0 299 181. Der Bahnanfang einer Neubobine wird durch eine Bedienperson an eine Traverse angelegt. Sodann schneidet die Bedienperson ein überstehendes Ende des Bahnanfangs manuell ab und erzeugt so einen neuen Bahnanfang. Schließlich wird der (neue) Bahnanfang in eine Position zum Splicen der neuen Materialbahn mit der alten Materialbahn bewegt.

Der Erfindung liegt die Aufgabe zugrunde, mit Hilfe einfacher Organe einen zuverlässigen, vollautomatischen Anschluß der Neubahn einer Neubobine an die Ablaufbahn zu gewährleisten.

Zur Lösung dieser Aufgabe ist das erfindungsgemäße Verfahren gekennzeichnet durch folgende Verfahrensschritte:
a) der Bahnanfang der Neubahn wird durch das Abziehorgan auf dem Umfang der Neubobine erfaßt,
b) der Bahnanfang wird sodann von der Neubobine abgezogen, und zwar unter Abziehen eines Bahnabschnitts (29) in einem einzigen Fördertakt bis in den Bereich des Verbindungsaggregats bzw. über diesen hinaus,
c) die Neubahn wird bis zur Verbindung der Neubahn mit der Ablaufbahn gehalten,
d) der Bahnabschnitt der Neubahn und ein Bereich der Ablaufbahn werden aneinandergelegt und gemeinsam durchtrennt, derart, daß das Bahnende der Ablaufbahn und der Bahnanfang der Neubahn benachbart zueinander liegen,
e) schließlich werden das Bahnende und der Bahnanfang miteinander verbunden.

Die erfindungsgemäße Vorrichtung ist zur Lösung dieser Aufgabe dadurch gekennzeichnet, daß der Halter mit der Neubahn bzw. einem Bahnabschnitt von dem Förderer durch das Verbindungsaggregat hindurchförderbar ist.

Das im Sinne der Erfindung ausgebildete Abziehorgan ist vorzugsweise ein in vertikaler Ebene hin- und herbewegbarer Schwenkarm, der am freien Ende eine Halterung, insbesondere eine Saugbohrungen aufweisende Aufnahmerolle aufweist. Diese erfaßt ein Endstück der Neubahn und fixiert dieses durch Aufwickeln und Saugluft. Dabei ist von Bedeutung, daß das Abziehorgan die Neubahn an der Neubobine erfaßt, von dieser abzieht und bis in die Position zum Verbinden mit der Ablaufbahn transportiert. Das Abziehorgan bzw. der Halter für die Neubahn wird demnach mit der Neubahn durch das Verbindungsaggregat hindurchgefördert und in einer für den Verbindungsvorgang günstigen Position gehalten.

Im Bereich des Verbindungsaggregats werden Neubahn und Ablaufbahn gegeneinander gedrückt, gemeinsam durchtrennt und dann zur Bildung einer fortlaufenden Bahn miteinander verbunden. Danach kehrt das Abziehorgan in die Ausgangsstellung zurück.

Weitere Merkmale der Erfindung betreffen die Ausgestaltung und Arbeitsweise des Abziehorgans sowie des Verbindungsaggregats.

Ausführungsbeispiele der erfindungsgemäßen Vorrichtung und deren Arbeitsweise werden nachfolgend anhand der Zeichnungen näher erläutert. Es zeigt:
- Fig. 1: eine schematische Seitenansicht der kompletten Verbindungsvorrichtung für Materialbahnen,
- Fig. 2: eine Einzelheit der Vorrichtung in Draufsicht, nämlich ein Abziehorgan für eine neue Materialbahn, in vergrößertem Maßstab,
- Fig. 3: eine Einzelheit der Fig. 2 mit einer Alternative hinsichtlich eines Details, in nochmals vergrößertem Maßstab,
- Fig. 4 bis Fig. 6: verschiedene Positionen eines Kopfes des Abziehorgans bei der Aufnahme einer neuen Materialbahn in Seitenansicht,
- Fig. 7: ein Bahnverbindungsaggregat in Seitenansicht, teilweise im Vertikalschnitt,
- Fig. 8 bis Fig. 12: verschiedene Positionen im Bereich des Bahnverbindungsaggregats während des Verbindens einer neuen Materialbahn mit einer ablaufenden Materialbahn.

In den Zeichnungen ist ein Ausführungsbeispiel für eine Bahnverbindungsvorrichtung dargestellt, welche in Verbindung mit einer Verpackungsmaschine zum Einsatz kommt. Insbesondere ist dieses Aggregat einsetzbar bei Zigaretten-Verpackungsmaschinen. Die zu handhabenden Materialbahnen bestehen aus Verpackungsmaterial, zum Beispiel aus Papier, Kunststoff oder Stanniol.

Der Verpackungsmaschine wird bei kontinuierlicher Förderung eine ablaufende Materialbahn, also eine Ablaufbahn 10, zugeführt. Diese wird von einer Bobine abgezogen, nämlich von einer Ablaufbobine 11. Eine zweite, "volle" Bobine, also eine Neubobine 12, wird bereitgehalten. Es geht darum, nach Verbrauch der Ablaufbobine 11 eine von der Neubobine 12 abzuziehende Neubahn 13 an die Ablaufbahn 10 anzuschliessen.

Die beiden Bobinen, nämlich Ablaufbobine 11 und Neubobine 12, sind an einer zweiarmigen Schwinge 14 drehbar und vorzugsweise motorisch angetrieben gelagert. Freie Enden der Schwinge 14 sind als Gabel 15 ausgebildet. Dadurch ist die Zuführung von neuen, vollen Bobinen zur Bahnverbindungsvorrichtung erleichtert. Wie in Fig. 1 in gestrichelten Linien gezeigt, wird zur Aufnahme einer neuen Bobine die Schwinge 14 in eine aufrechte Position gedreht. In jeder Gabel 15 ist ein Tragzapfen 16, 17 zur Aufnahme einer Bobine schwenkbar gelagert. In einer horizontal gerichteten Stellung, also quer zur Schwinge 14, befinden sich die Tragzapfen 16, 17 in Arbeitsstellung. Die Materialbahnen können von der jeweiligen Bobine abgezogen werden. Zur Zuführung einer neuen Bobine wird der Tragzapfen 16 oder 17 der jeweils nach oben gerichteten Gabel 15 in eine aufrechte Position geschwenkt. Nunmehr kann von oben her eine neue Bobine auf den Tragzapfen 16, 17 aufgesetzt werden.

Zur Bahnverbindungsvorrichtung gehören zwei Teilaggregate. Zum einen handelt es sich um ein Organ zur Aufnahme der Neubahn 13 bei Beginn des Vorgangs der Bahnverbindung. Zum anderen ist ein Verbindungsaggregat 18 vorgesehen, welches die Verbindung zwischen der Ablaufbahn 10 und der Neubahn 13 herstellt.

Die Ablaufbobine 11 wird durch geeignete, bekannte Überwachungsorgane in bezug auf die vorhandene Restgröße überwacht. Rechtzeitig wird der Anschluß der Neubahn 13 an die Ablaufbahn 10 vorbereitet. Die Schwinge 14 befindet sich in einer schräg gerichteten Position, bei der sich die Ablaufbobine 11 unten und die Neubobine 12 oben befindet. Es geht jetzt darum, ein Vorderende 19 der Neubahn 13 zu erfassen und dem Verbindungsaggregat 18 zuzuführen. Hierfür ist ein Abziehorgan 20 vorgesehen. Dieses ist hier als Schwenkarm 21 ausgebildet, der in vertikaler Ebene zwischen einer Aufnahmeposition (gestrichelt dargestellt) an der Neubobine 12 und einer Übergabeposition im Bereich des Verbindungsaggregats 18 hin- und herbewegbar ist. Am freien Ende des Schwenkarms 21 befindet sich ein Aufnahmekopf für das Vorderende 19, bei dem vorliegenden Ausführungsbeispiel eine drehbare Aufnahmerolle 22. Diese ist mit einer Mehrzahl von radial gerichteten Saugbohrungen 23 versehen, die an eine Unterdruckquelle angeschlossen sind.

Die Neubahn 13 ist lösbar, nämlich durch eine abziehbare Klebung (peel-Verbindung), mit einer darunterliegenden Wickellage 24 der Neubobine 12 verbunden. Die Befestigung eines dem Vorderende 19 zugekehrten Bereichs der Neubahn 13 ist so gewählt, daß ein freiliegendes, also nicht befestigtes Endstück 25 von beispielsweise mehreren Zentimetern Länge gebildet ist. Das freie Endstück 25 kann auch durch einen Klebestreifen 26 gebildet sein, mit dem das Vorderende 19 der Neubahn 13 an der Wickellage 24 befestigt ist. Der Klebestreifen 26 weist einen Klebebereich 27 auf, der das Vorderende 19 fixiert und das klebstofffreie Endstück 25.

Bei der Ausführungsform gemäß Fig. 3 ist die Neubahn 13 durch Klebung 28 mit der Wickellage 24 verbunden. Diese ist mit Abstand vom Vorderende 19 angebracht, so daß das freie Endstück 25 entsteht. Das Abziehorgan 20 erfaßt das freie Endstück 25 und zieht sodann einen Bahnabschnitt 29 unter Lösen der Klebeverbindung von der Neubobine 12 ab. Entsprechend wird bei der Aufnahme der Neubahn 13 verfahren, wenn diese mit einem Klebestreifen 26 fixiert ist (Fig. 2). Die Aufnahmerolle 22 ist zum sicheren Erfassen des Endstücks 25 besonders im mittleren Bereich mit einer Mehrzahl von Saugbohrungen 23 versehen, nämlich mit zwei eng beieinanderliegenden Kränzen von Saugbohrungen 23, insbesondere im Bereich des Klebestreifens 26.

Zur Aufnahme des Endstücks 25 durch das Abziehorgan 20 wird der Kopf, also die Aufnahmerolle 22, bis zur Anlage an der Umfangsfläche der Neubobine 12 bewegt. Diese wird nun drehend angetrieben, und zwar in Abwickelrichtung, also in Richtung der Abzugsbewegung der Neubahn 13 entsprechend Richtungspfeil 30. Die Aufnahmerolle 22 wird entsprechend in gegensinniger Richtung drehend angetrieben. Die Drehbewegungen werden solange durchgeführt, bis das freie Endstück 25 am Umfang der Aufnahmerolle 22 anliegt und durch die Saugbohrungen 23 erfaßt ist (Fig. 5). Nun wird auf das Endstück 25 und die Klebeverbindung eine abziehende Kraft ausgeübt, bis ein ausreichendes Bahnstück von der Aufnahmerolle 22 erfaßt ist.

Das Abziehorgan bzw. dessen Schwenkarm 21 wird nun in Richtung zum Verbindungsaggregat 18 bewegt und über dieses hinaus. Die Abziehbewegung der Neubahn 13 bzw. des Bahnabschnitts 29 geht soweit, daß dieser an der Unterseite einer Druckplatte 31 des Verbindungsaggregats 18 anliegt (Position gemäß Fig. 8). Die Neubahn 13 bzw. der zur Verbindung mit der Ablaufbahn 10 vorgesehene Bahnabschnitt 29 wird demnach durch das Abziehorgan 20 in einem Bewegungstakt von der Aufnahmeposition an der Neubobine 12 bis zur Endstellung im Bereich des Verbindungsaggregats 18 bewegt. Bis zur Einleitung des eigentlichen Vorgangs der Bahnverbindung wird der Bahnabschnitt 29 durch das Abziehorgan 20 positionsgerecht gehalten. Während des Abziehvorgangs kann die Neubobine 12 zusätzlich motorisch in Drehrichtung angetrieben sein. Die Bewegungsebene des Schwenkarms 21 liegt außerhalb des bzw. neben dem Verbindungsaggregat 18.

Das Verbindungsaggregat 18 hat die Aufgabe, ein Bahnende 32 der Ablaufbahn 10 und einen Bahnanfang 33 der Neubahn 13 zu bilden, in exakter Relativstellung, nämlich unmittelbar benachbart zueinander, zu positionieren und sodann miteinander zu verbinden.

Zu diesem Zweck werden Ablaufbahn 10 und Neubahn 12 im Bereich des Verbindungsaggregats aneinander gelegt und gemeinsam durchtrennt. Dadurch liegen Bahnende 32 und Bahnanfang 33 unmittelbar nebeneinander. Ablaufbahn 10 und Neubahn 13 können so lückenlos miteinander verbunden werden.

Die besondere Ausbildung des Verbindungsaggregats und die Zuführung der Neubahn 13 zu diesem in einem Bewegungstakt des Abziehorgans 20 ermöglicht eine positionsgenaue Übergabe der Neubahn 13 bzw. des Bahnabschnitts 29 an das Verbindungsaggregat 18. Es kann auf diese Weise die exakte Lage des Trennschnitts durch die Bahnen bestimmt werden. Dies ist wichtig, wenn die Materialbahnen eine Bedruckung aufweisen, zum Beispiel die eines Zuschnitts für eine Verpackung. Beide Bahnen, also Ablaufbahn 10 und Neubahn 13 können durch geeignete Sensoren 34, 35, die jeder Bahn zugeordnet sind, mit Hilfe von Druckmarken gesteuert werden. Die von den Sensoren 34, 35 abgetasteten Druckmarken erzeugen ein Steuersignal auf Antriebsorgane für die Bahnen, derart, daß diese positionsgenau im Bereich des Verbindungsaggregats 18 angehalten werden.

Das Verbindungsaggregat 18 besteht aus der Druckplatte 31 und einem Gegendruckorgan, nämlich einem Druckstück 36 auf der freien Seite der Ablaufbahn 10, also unten.

Die Ablaufbahn 10, die sich bei dem vorliegenden Ausführungsbeispiel unterhalb der Neubahn 13 befindet, wird im Bereich des Verbindungsaggregats 18 durch Umlenkwalzen 37, 38 geführt. Diese befinden sich an einem Tragstück 39, an dem auch das Druckstück 36 angebracht ist. Das Tragstück 39 ist mit dem Druckstück 36 und den Umlenkwalzen 37, 38 auf und abbewegbar. Eine untere Stellung entspricht der Arbeitsstellung während des Abziehens der Ablaufbahn 10 (gestrichelte Darstellung in Fig. 1). In dieser Position kann in der beschriebenen Weise der Bahnabschnitt 29 der Neubahn 13 in den Bereich des Verbindungsaggregats 18 bewegt werden.

Bei der Aufwärtsbewegung des Tragstücks 39 und der damit verbundenen Aufwärtsbewegung des Druckstücks 36 wird die Ablaufbahn 10 auf der ablaufenden Seite bzw. auf der der Verpackungsmaschine zugekehrten Seite durch das Druckstück 36 an die Neubahn 13 und mit dieser an die Druckplatte 31 gedrückt. Die Ablaufbahn 10 ist nun stillgesetzt. Während des nun folgenden Vorgangs der Bahnverbindung kann die verarbeitende Maschine (Verpackungsmaschine) weiterlaufen. Das erforderliche Bahnmaterial wird während dieser Zeit aus einem Bahnspeicher 40 gezogen, der hier als Mehrfachschwinge ausgebildet ist. Die verarbeitende Maschine wird während dieser Phase mit reduzierter Leistung gefahren (Kriechgang).

Während die Ablaufbahn 10 in der beschriebenen Position an die Neubahn 13 bzw. an die Druckplatte 31 gedrückt wird, erfolgt ein Trennschnitt durch beide Bahnen. Zu diesem Zweck wird ein Trennmesser 41 quer zu den Bahnen bewegt. Das Trennmesser 41 läuft in einer Nut 42 der Druckplatte 31. Das Trennmesser 41 ist hier an einem Schlitten 43 angebracht, der auf quer gerichteten Führungsstangen 44 verschiebbar ist.

Nach Ausführung des Trennschnitts ist ein der leergefahrenen Ablaufbobine 11 zugekehrtes Bahnstück 45 frei. Aufgrund der erhöhten Spannung in der Ablaufbahn 10 wird dieses Bahnstück 45 selbsttätig aus dem Bereich des Verbindungsaggregats 18 zurückgezogen (Fig. 10).

Die übrigen aufgrund des Trennschnitts entstehenden Bahnteile werden in der vorgegebenen Position innerhalb des Verbindungsaggregats 18 gehalten. Der geteilte Bahnabschnitt 29 der Neubahn 13 wird an der Druckplatte 31 durch Saugluft gehalten, der über Bohrungen 46 an der nach unten gerichteten Anlagefläche der Druckplatte 31 erzeugt wird. Darüber hinaus wird ein der Aufnahmerolle 22 zugekehrtes Teilstück zusammen mit der verbliebenen Ablaufbahn 10 durch das Druckstück 36 gehalten.

Durch die Beseitigung des Bahnstücks 45 der Ablaufbahn 10 liegen nunmehr die miteinander zu verbindenden Bahnränder, nämlich das Bahnende 32 einerseits und der Bahnanfang 33 andererseits nach unten frei nebeneinander. Dadurch kann nun von der freien Seite her ein Verbindungsmittel an beiden Bahnen angebracht werden, im vorliegenden Falle ein quer zu den Bahnen verlaufender, klebender Verbindungsstreifen 47. Dieser wird im vorliegenden Fall von unten her gegen Bahnende 32 und Bahnanfang 33 gedrückt, so daß dadurch Ablaufbahn 10 und Neubahn 13 miteinander verbunden sind.

Zur Handhabung des Verbindungsstreifens 47 ist am Tragstück 39 ein auf- und abbewegbarer Streifengeber 48 angebracht. Es handelt sich dabei im vorliegenden Falle um einen schwenkbaren Arm mit quer gerichtetem Schenkel und einer Haltefläche 49 für den Verbindungsstreifen. Durch Verschwenken aus einer nach unten gerichteten vertikalen Stellung in eine obere, horizontale Stellung (Fig. 11) wird der Verbindungsstreifen 47 von unten her gegen die Bahnen gedrückt. Das Druckstück 36 ist mit dem notwendigen Abstand von Bahnende 32 und Bahnanfang 33 positioniert.

Nach dem Anbringen des Verbindungsstreifens 47 an Ablaufbahn 10 und Neubahn 13 wird das Tragstück 39 mit dem Druckstück 36 und den Umlenkwalzen 37, 38 abgesenkt (Fig. 12). Die nunmehr durchgehende (neue) Ablaufbahn 10 wird jetzt weitertransportiert. Die bisherige Neubahn 13 wird durch Schwenkbewegung der Schwinge 14 in die untere Position der Ablaufbobine 11 bewegt. Das bei diesem Vorgang ebenfalls frei gewordene Reststück der Neubahn 13 bzw. des Bahnabschnitts 29 an dem Abziehorgan 20 wird aus dem Bereich des Verbindungsaggregats 18 herausbewegt und dann von der Aufnahmerolle 22 abgezogen.

In der unteren Stellung des Druckstücks 36 wird der Streifengeber 48 mit einem neuen Verbindungsstreifen beschickt. Hierfür ist ein in geeigneter Weise ausgebildetes Übertragungsorgan 50 vorgesehen, welches den Verbindungsstreifen 47 an die Haltefläche 49 anlegt. Der Verbindungsstreifen 47 wird an dieser durch Saugluft über Saugbohrungen 51 gehalten.

## Patentansprüche

1. Verfahren zum Verbinden von Material bahnen aus Verpackungsmaterial, nämlich eines Bahnanfangs (33) einer als Bobine - Neubobine (12) - gewickelten Materialbahn - Neubahn (13) - mit einem Bahnende (32) einer von einer anderen Bobine - Ablaufbobine (11) - ablaufenden Materialbahn - Ablaufbahn (10) -, wobei der Bahnanfang (33) der Neubahn (13) durch ein Abziehorgan (20) in einen Bereich eines Verbindungsaggregats (18) bewegt wird und im Bereich des Verbindungsaggregats (18) mit dem Bahnende (32) der Ablaufbahn (10) durch Kleben oder dergleichen verbunden wird, **gekennzeichnet durch** folgende Verfahrensschritte:
a) der Bahnanfang (33) der Neubahn (13) wird durch das Abziehorgan (20) auf dem Umfang der Neubobine (12) erfaßt,
b) der Bahnanfang (33) wird sodann von der Neubobine (12) abgezogen, und zwar unter Abziehen eines Bahnabschnitts (29) in einem einzigen Fördertakt bis in den Bereich des Verbindungsaggregats (18) bzw. über diesen hinaus,
c) die Neubahn (13) wird bis zur Verbindung der Neubahn (13) mit der Ablaufbahn (10) gehalten,
d) der Bahnabschnitt (29) der Neubahn (13) und ein Bereich der Ablaufbahn (10) werden aneinandergelegt und gemeinsam durchtrennt, derart, daß das Bahnende (32) der Ablaufbahn (10) und der Bahnanfang (33) der Neubahn (13) benachbart zueinander liegen,
e) schließlich werden das Bahnende (32) und der Bahnanfang (33) miteinander verbunden.

2. Verfahren nach Anspruch 1, dadurch gekennzeichnet, daß der Bahnabschnitt (29) nach Abtrennen von der Neubahn (13) durch das Abziehorgan (20) abgefördert wird.

3. Vorrichtung zum Verbinden von Materialbahnen aus Verpackungsmaterial, nämlich eines Bahnanfangs (33) einer durch ein Abziehorgan (20) von einer Neubobine (12) abgezogenen Neubahn (13) mit einem Bahnende (32) einer von einer Ablaufbobine (11) ablaufenden Ablaufbahn (10) im Bereich eines Verbindungsaggregats (18), mit einem Förderer, der einen Halter zum Erfassen eines freien Endstücks (25) der Neubahn (13) aufweist, dadurch gekennzeichnet, daß der Halter mit der Neubahn (13) bzw. einem Bahnabschnitt (29) der Neubahn (13) von dem Förderer durch das Verbindungsaggregat (18) hindurchförderbar ist.

4. Vorrichtung nach Anspruch 3, dadurch gekennzeichnet, daß das Abziehorgan (20) als in aufrechter Ebene bewegbarer, ortsfester Schwenkarm (21) ausgebildet ist, an dessen freiem Ende der Halter zum Erfassen des Endstücks (25) der Neubahn (13) angebracht ist.

5. Vorrichtung nach Anspruch 3 oder 4, dadurch gekennzeichnet, daß der Halter zum Erfassen des Endstücks (25) der Neubahn (13) eine drehbare, Saugbohrungen (23) zum Erfassen der Neubahn (13) aufweisende Aufnahmerolle (22) ist, auf die ein Endstück (25) der Neubahn (13) zum Halten derselben aufwickelbar ist.

6. Vorrichtung nach Anspruch 3 oder einem der weiteren Ansprüche, dadurch gekennzeichnet, daß der Halter, insbesondere die Aufnahmerolle (22), mit dem Bahnabschnitt (29) der Neubahn (13) im Bereich des Verbindungsaggregats (18) an der Unterseite einer Druckplatte (31) entlang bewegbar ist, derart, daß der Bahnabschnitt (29) in der Endstellung an der Unterseite der Druckplatte (31) anliegt.

7. Vorrichtung nach Anspruch 6, dadurch gekennzeichnet, daß im Bereich des Verbindungsaggregats (18) die Neubahn (13) bzw. der Bahnabschnitt (29) an der Unterseite der feststehenden Druckplatte (31) durch Saugluft gehalten ist und daß die unterhalb der Neubahn (13) geführte Ablaufbahn (10) durch ein aus einer unteren Stellung aufwärts bewegbares Druckstück (36) gegen die Neubahn (13) bzw. die Druckplatte (31) drückbar ist.

8. Vorrichtung nach Anspruch 7, dadurch gekennzeichnet, daß zum Durchtrennen der aneinanderliegenden Ablaufbahn (10) und Neubahn (13) im Bereich der Druckplatte (31) ein quer bewegbares Trennmesser (41) auf der der Neubobine (12) zugekehrten Seite des Druckstücks (36) angeordnet ist.

9. Vorrichtung nach Anspruch 7, dadurch gekennzeichnet, daß das Trennmesser (41) an einem verschiebbaren Schlitten (43) angebracht ist, der auf quer zur Ablaufbahn (10) und Neubahn (13) gerichteten Führungsstangen (44) verschiebbar gelagert ist.

10. Vorrichtung nach Anspruch 3, dadurch gekennzeichnet, daß ein Verbindungsstreifen (47) durch ein schwenkbar an einem Tragstück (39) angebrachten Streifengeber (48) gegen das freiliegende Bahnende (32) und den ebenfalls freiliegenden Bahnanfang (33) förderbar ist zum Verbinden von Bahnende (32) und Bahnanfang (33) miteinander, wobei der Streifengeber (48) gemeinsam mit dem Tragstück (39) auf- und abbewegbar ist, und wobei der Streifengeber (48) in einer unteren Endstellung den Verbindungsstreifen (47) von einem Übertragungsorgan (50) übernimmt und in einer oberen Endstellung gegen Bahnende (32) und Bahnanfang (33) schwenkbar ist.

## Claims

1. Process for connecting material webs of packaging material, namely a web beginning (33) of a material web - new web (13) - wound as a bobbin - new bobbin (12) - to a web end (32) of a material web - runoff web (10) - running off from another bobbin - runoff bobbin (11), the web beginning (33) of the new web (13) being moved by a drawing-off member (20) into a region of a connecting assembly (18) and being connected, in the region of the connecting assembly (18), to the web end (32) of the runoff web (10) by adhesive bonding or the like, characterized by the following process steps:
a) the web beginning (33) of the new web (13) is gripped on the circumference of the new bobbin (12) by the drawing-off member (20),
b) the web beginning (33) is then drawn off from the new bobbin (12), to be precise a web portion (29) being drawn off, in a single conveying cycle into the region of the connecting assembly (18) and beyond this,
c) the new web (13) is retained until the new web (13) is connected to the runoff web (10),
d) the web portion (29) of the new web (13) and a region of the runoff web (10) are laid against one another and severed jointly, such that the web end (32) of the runoff web (10) and the web beginning (33) of the new web (13) are located adjacent to one another,
e) finally, the web end (32) and the web beginning (33) are connected to one another.

2. Process according to Claim 1, characterized in that, after being separated off from the new web (13), the web portion (29) is conveyed away by the drawing-off member (20).

3. Apparatus for connecting material webs of packaging material, namely a web beginning (33) of a new web (13), which is drawn off from a new bobbin (12) by a drawing-off member (20), to a web end (32) of a runoff web (10), running off from a runoff bobbin (11), in the region of a connecting assembly (18), having a conveyor which exhibits a retaining means for gripping a free end piece (25) of the new web (13), characterized in that the retaining means, along with the new web (13) or a web portion (29) of the new web (13), can be conveyed by the conveyor through the connecting assembly (18).

4. Apparatus according to Claim 3, characterized in that the drawing-off member (20) is configured as a fixed pivot arm (21) which can be moved in an upright plane and at the free end of which the retaining means for gripping the end piece (25) of the new web (13) is fitted.

5. Apparatus according to Claim 3 or 4, characterized in that the retaining means for gripping the end piece (25) of the new web (13) is a rotatable receiving roller (22) which exhibits suction bores (23) for gripping the new web (13) and onto which an end piece (25) of the new web (13) can be wound in order to retain said new web.

6. Apparatus according to Claim 3 or one of the further claims, characterized in that the retaining means, in particular the receiving roller (22), along with the web portion (29) of the new web (13), can be moved, in the region of the connecting assembly (18), along the underside of a pressure plate (31) such that the web portion (29) rests, in the end position, on the underside of the pressure plate (31).

7. Apparatus according to Claim 6, characterized in that, in the region of the connecting assembly (18), the new web (13) or the web portion (29) is retained on the underside of the fixed pressure plate (31) by suction air, and in that the runoff web (10) which is guided beneath the new web (13) can be pressed against said new web (13) or the pressure plate (31) by a pressure piece (36) which can be moved upwards out of a bottom position.

8. Apparatus according to Claim 7, characterized in that, for the purpose of severing the abutting runoff web (10) and new web (13) in the region of the pressure plate (31), a transversely movable cutter (41) is arranged on that side of the pressure piece (36) which is directed towards the new bobbin (12).

9. Apparatus according to Claim 7, characterized in that the cutter (41) is fitted on a displaceable carriage (43) which is displaceably mounted on guide rods (44) which are directed transversely with respect to the runoff web (10) and new web (13).

10. Apparatus according to Claim 3, characterized in that a connecting strip (47) can be conveyed, by means of a strip-applying means (48) fitted pivotably on a carrying piece (39), against the free web end (32) and the likewise free web beginning (33) in order to connect web end (32) and web beginning (33) to one another, it being possible for the strip-applying means (48) to be moved up and down together with the carrying piece (39), and the strip-applying means (48), in a bottom end position, receiving the connecting strip (47) from a transfer member (50) and being pivotable in a top end position against web end (32) and web beginning (33).

## Revendications

1. Procédé de raccordement de bandes de matériau d'emballage, plus précisément du début (33) d'une bande de matériau (nouvelle bande 13) enroulée en bobine (nouvelle bobine 12) à la fin (32) d'une bande de matériau (bande en déroulement 10) se déroulant d'une autre bobine (bobine en déroulement 11), dans lequel le début (33) de la nouvelle bande (13) est amené par un organe de tirage (20) dans la zone d'un groupe de raccordement (18) et raccordé dans cette zone à la fin (32) de la bande en déroulement (10) par collage ou de manière semblable, caractérisé par les phases suivantes :
a) le début (33) de la nouvelle bande (13) est saisi par l'organe de tirage (20) sur le pourtour de la nouvelle bobine (12),
b) le début de bande (33) est ensuite tiré de la nouvelle bobine (12) par tirage d'un tronçon (29) de la bande en un seul temps de transport jusque dans la zone du groupe de raccordement (18), au-delà de celui-ci,
c) la nouvelle bande (13) est tenue jusqu'à ce qu'elle soit raccordée à la bande en déroulement (10),
d) le tronçon (29) de la nouvelle bande (13) et une partie de la bande en déroulement (10) sont appliqués l'un contre l'autre et coupés ensemble, de façon telle que la fin (32) de la bande en déroulement (10) et le début (33) de la nouvelle bande (13) soient voisins,
e) enfin, la fin de bande (32) et le début de bande (33) sont raccordés.

2. Procédé selon la revendication 1, caractérisé par le fait que le tronçon (29), après avoir été séparé de la nouvelle bande (13), est évacué par l'organe de tirage (20).

3. Dispositif pour le raccordement de bandes de matériau d'emballage, plus précisément du début (33) d'une nouvelle bande (13) tirée d'une nouvelle bobine (12) par un organe de tirage (20) à la fin (32) d'une bande (10) se déroulant d'une bobine en déroulement (11), dans la zone d'un groupe de raccordement (18), comportant un transporteur qui présente un support pour la saisie d'un morceau d'extrémité libre (25) de la nouvelle bande (13), caractérisé par le fait que le transporteur peut transporter le support avec la nouvelle bande (13), plus précisément un tronçon (29) de celle-ci, à travers le groupe de raccordement (18).

4. Dispositif selon la revendication 3, caractérisé par le fait que l'organe de tirage (20) est un bras basculant (21) placé à poste fixe, mobile dans un plan vertical, et à l'extrémité libre duquel est monté le support destiné à la saisie du morceau d'extrémité (25) de la nouvelle bande (13).

5. Dispositif selon l'une des revendications 3 et 4, caractérisé par le fait que le support destiné à la saisie du morceau d'extrémité (25) de la nouvelle bande (13) est un rouleau récepteur tournant (22) qui présente des trous d'aspiration (23) pour la saisie de la nouvelle bande (13) et sur lequel un morceau d'extrémité (25) de la nouvelle bande (13) peut être enroulé pour le maintien de celle-ci,

6. Dispositif selon la revendication 3 ou une des autres revendications, caractérisé par le fait que le support, en particulier le rouleau récepteur (22), peut être mil avec le tronçon (29) de la nouvelle bande (13) dans la zone du groupe de raccordement (18) le long du dessous d'une plaque de pression (31) de façon telle que le tronçon de bande (29), en position finale, soit appuyé sur le dessous de la plaque de pression (31).

7. Dispositif selon la revendication 6, caractérisé par le fait que, dans la zone du groupe de raccordement (18), la nouvelle bande (13), plus précisément son tronçon (29), est tenu contre le dessous de la plaque fixe de pression (31) par de l'air aspiré, et que la bande en déroulement (10), guidée au-dessous de la nouvelle bande (13), peut être serrée contre celle-ci, ou la plaque de pression (31), par une pièce de pression (36) pouvant monter à partir d'une position inférieure.

8. Dispositif selon la revendication 7, caractérisé par le fait qu'un couteau (41) mobile transversalement destiné à couper la bande en déroulement (10) et la nouvelle bande (13) placées l'une contre l'autre dans la zone de la plaque de pression (31) est placé sur le côté de la pièce de pression (36) dirigé vers la nouvelle bobine (12).

9. Dispositif selon la revendication 7, caractérisé par le fait que le couteau (41) est monté sur un chariot (43) qui est monté mobile sur des barres de guidage (44) dirigées perpendiculairement à la bande en déroulement (10) et la nouvelle bande (13).

10. Dispositif selon la revendication 3, caractérisé par le fait qu'un distributeur de bande de raccordement (48) monté basculant sur une pièce de support (39) peut amener une bande de raccordement (47) contre la fin de bande (32) dégagée et le début de bande (33) également dégagé pour le raccordement de ceux-ci, ce distributeur de bande de raccordement (48) pouvant monter et descendre avec la pièce de support (39) et pouvant, dans une position extrême inférieure, prendre la bande de raccordement (47) à un organe de transmission (50) et, dans une position extrême supérieure, basculer contre la fin de bande (32) et le début de bande (33).
